# EUROPÄISCHE PATENTSCHRIFT

(11) **EP 1 710 448 B1**
(45) Veröffentlichungstag und Bekanntmachung des Hinweises auf die Patenterteilung: **19.03.2008**
(21) Anmeldenummer: 06002702.6
(22) Anmeldetag: 10.02.2006
(51) Int. Cl.: F15B 15/22

(54) **Mit Druckluft betriebene Arbeitsvorrichtung**
Pressurized air supplied working member
Organe de travail alimentée avec air pressurisé

(30) Priorität: 07.04.2005 DE 102005015949
(43) Veröffentlichungstag der Anmeldung: 11.10.2006
(73) Patentinhaber: Festo AG & Co., 73734 Esslingen (DE)
(72) Erfinder: Feyrer, Thomas, 73732 Esslingen (DE)
(74) Vertreter: Abel, Martin

(56) Entgegenhaltungen:
- WO-A-01/68490
- DD-A- 46 600
- DE-A1- 3 718 858
- US-A- 4 858 898

## Beschreibung

Die Erfindung betrifft eine mit Druckluft betriebene Arbeitsvorrichtung, die einen Pneumatikantrieb mit einem oszillierend zu einander entgegengesetzten Hubbewegungen antreibbaren Arbeitskolben aufweist und die mit Dämpfungsmitteln ausgestattet ist, die ein kontrolliertes Abbremsen des sich bewegenden Arbeitskolbens ermöglichen.

Die WO 01/68490 A1 beschreibt eine als Handhabungsgerät zum Umpositionieren von Teilen ausgeführte, pneumatisch betätigbare Arbeitsvorrichtung. Für den Antrieb ist ein fluidbetätigter Drehantrieb vorgesehen, dessen Arbeitskolben oszillierend zu einander entgegengesetzten schwenkenden Hubbewegungen antreibbar ist, wobei die Hubbewegungen die Verlagerung eines Greifers bewirken, mit dem sich umzupositionierende Teile erfassen lassen. In den Endlagen der Bewegung trifft ein die Bewegung mitmachendes Teil auf einen fluidischen Stoßdämpfer und wird dadurch zur Verminderung des Endlagenaufpralls abgebremst.

Auch Arbeitsvorrichtungen, die einen als Linearantrieb ausgebildeten Pneumatikantrieb enthalten, können zum Abbremsen des Arbeitskolbens über Dämpfungsmittel verfügen, die mit dem Arbeitskolben oder einem von dem Arbeitskolben angetriebenen Teil zusammenwirken, insbesondere wenn der Arbeitskolben sich einer Endlage annähert.

Eine solche Arbeitsvorrichtung ist in DE 46600 offenbart.

Der vorliegenden Erfindung liegt die Aufgabe zu Grunde, bei einer mit einem Pneumatikantrieb ausgestatteten Arbeitsvorrichtung effektive und zugleich kostengünstige Dämpfungsmaßnahmen zu realisieren.

Diese Aufgabe wird durch eine mit Druckluft betriebene Arbeitsvorrichtung gelöst, die einen Pneumatikantrieb aufweist, dessen Arbeitskolben durch von Steuermitteln gesteuerte Druckluftbeaufschlagung wenigstens einer der von ihm begrenzten Arbeitskammern über eine an die betreffende Arbeitskammer angeschlossene, eine Drossel enthaltende Steuerleitung hinweg oszillierend zu einander entgegengesetzten Hubbewegungen antreibbar ist, und die mindestens einen pneumatischen Dämpfungszylinder enthält, der ein eine Dämpfungskammer begrenzendes bewegliches Dämpfungsglied aufweist, das eine das Volumen der Dämpfungskammer verringernde Dämpfungsbewegung und einer dieser entgegengesetzte Ausfahrbewegung ausführen kann, wobei es während einer Dämpfungsphase zur Durchführung der Dämpfungsbewegung antriebsmäßig direkt oder indirekt durch den Arbeitskolben beaufschlagt ist, wobei der Pneumatikantrieb und der mindestens eine Dämpfungszylinder derart fluidtechnisch miteinander verschaltet sind, dass die Dämpfungskammer während der Dämpfungsbewegung des Dämpfungsgliedes auf der den Steuermitteln entgegengesetzten Stromaufseite der Drossel mit der auf Entlüftung geschalteten Arbeitskammer verbunden ist und außerhalb der Dämpfungsphase mit entweder ebenfalls einer auf Entlüftung geschalteten Arbeitskammer oder einer auf Beaufschlagung geschalteten Arbeitskammer des Pneumatikantriebes in Verbindung steht.

Auf diese Weise findet während der Dämpfungsphase eine Verdrängung der in der Dämpfungskammer des Dämpfungszylinders befindlichen Luft statt, die gemeinsam mit der aus der angeschlossenen, entlüfteten Arbeitskammer verdrängten Luft über die in die Steuerleitung eingeschaltete Drossel abströmt. Durch die gedrosselte Abströmung baut sich in der Dämpfungskammer ein Widerstand auf, der zu einem Abbremsen der Geschwindigkeit der zugeordneten Hubbewegung beiträgt. Außerhalb der Dämpfungsphase steht die Dämpfungskammer entweder ebenfalls mit einer entlüfteten Arbeitskammer oder mit einer momentan beaufschlagten Arbeitskammer des Pneumatikantriebes in Verbindung und wird somit von unter einem mehr oder weniger hohen Druck stehender Druckluft beaufschlagt. Dieser Druck unterstützt oder bewirkt die Ausfahrbewegung des Dämpfungsgliedes als Vorbereitung für die als nächstes anstehende Dämpfungsphase. Durch derartige Dämpfungsmaßnahmen können bei optimiertem Schwingungsverhalten relativ hohe Massen wirksam abgebremst werden, was die Einsatzmöglichkeiten der Arbeitsvorrichtung erweitert, bei verhältnismäßig kostengünstiger Realisierung.

Vorteilhafte Weiterbildungen der Erfindung gehen aus den Unteransprüchen hervor.

Zweckmäßigerweise ist der in die Steuerleitung eingeschalteten Drossel ein Rückschlagventil parallelgeschaltet, das eine freie Strömung hin zur angeschlossenen Arbeitskammer zulässt und folglich eine hohe Hubgeschwindigkeit in der entsprechenden Hubrichtung zulässt.

In die Verbindung zwischen der Dämpfungskammer und der zugeordneten Arbeitskammer kann eine weitere Drossel eingeschaltet sein. Dies ermöglicht eine Einstellung der Dämpfungsrate des Dämpfungszylinders unabhängig von einer Beeinflussung der Hubgeschwindigkeit des Arbeitskolbens außerhalb der Dämpfungsphase. Man kann mithin die Dämpfungsintensität relativ unabhängig von der Hubgeschwindigkeit des Arbeitskolbens vorgeben.

Bei einer besonders kostengünstigen Bauform ist eine dahingehende Verschaltung vorgesehen, dass die Dämpfungskammer des mindestens einen Dämpfungszylinders unabhängig von der momentanen Hubbewegung des Arbeitskolbens mit ein und derselben Arbeitskammer in Fluidverbindung steht. Wird die Arbeitskammer über die in der Steuerleitung sitzende Drossel hinweg mit Druckluft beaufschlagt, erfolgt eine entsprechende Beaufschlagung der Dämpfungskammer und folglich eine Beaufschlagung des Dämpfungsgliedes im Ausfahrsinne. Wird die Arbeitskammer hingegen entlüftet, erfolgt folglich eine gleichzeitige Entlüftung der angeschlossenen Dämpfungskammer, wobei durch die in der Steuerleitung eingeschaltete Drossel die Ausströmgeschwindigkeit verringert wird, was zu einem Rückstau führt, der für eine gedämpfte, abgebremste Bewegung sorgt.

Eine solche Bauform eignet sich insbesondere zur Anwendung bei konventionellen pneumatischen Linear- oder Drehantrieben, wobei für die Dämpfung in den beiden Hubrichtungen des Arbeitskolbens jeweils ein eigenständiger Dämpfungszylinder vorgesehen sein kann, der an eine der beiden Arbeitskammern angeschlossen ist. Ein einziger Dämpfungszylinder reicht aus, wenn eine Dämpfung in nur einer Hubrichtung gewünscht ist.

Bei anderen Bauformen der Arbeitsvorrichtung kann vorgesehen sein, dass ein mit dem Arbeitkolben verbundenes Arbeitsteil auf Grund einer bestimmten kinematischen Kopplung pro Hubbewegung des Arbeitskolbens eine Oszillationsbewegung mit zwei einander entgegengesetzten Hubphasen ausführt. Ist hierbei lediglich zum Ende einer der Hubphasen eine Dämpfungsphase gewünscht, kann auf einen einzigen Dämpfungszylinder zurückgegriffen werden, der bei beiden zweiphasigen Hubbewegungen wirksam ist. Insbesondere in einem solchen Fall ist es von Vorteil, wenn Umschaltmittel vorhanden sind, die bei einer Druckbeaufschlagung der jeweils einen Arbeitskammer eine Verbindung der Dämpfungskammer des Dämpfungszylinders mit der momentan entlüfteten anderen Arbeitskammer hervorrufen. Bei jeder Hubrichtung des Arbeitskolbens wird folglich die Dämpfungskammer durch den der jeweils einen Arbeitskammer aufgeschalteten Druck über die zwischengeschalteten Umschaltmittel mit der momentan entlüfteten Arbeitskammer in Verbindung gesetzt, so dass sie gemeinsam mit dieser über die anschließende Drossel entlüftet wird. Die Ausfahrbewegung des Dämpfungsgliedes wird hierbei jeweils durch die Abluft der entlüfteten Arbeitskammer hervorgerufen, die sich an der in die Steuerleitung eingeschalteten Drossel staut und dadurch auch die angeschlossene Dämpfungskammer beaufschlagt.

Bei dem Pneumatikantrieb kann es sich um einen Linearantrieb handeln, sowohl mit als auch ohne Kolbenstange. Eine Ausgestaltung als Drehantrieb ist ebenfalls möglich, beispielsweise vergleichbar der in der DE 39 41 255 C2 beschriebenen Art, bei der der Arbeitskolben im Betrieb eine Schwenkbewegung ausführt.

Nachfolgend wird die Erfindung anhand der beiliegenden Zeichnung näher erläutert. In dieser zeigen:
- Figur 1: eine mit den erfindungsgemäßen Dämpfungsmaßnahmen ausgestattete Arbeitsvorrichtung in Gestalt eines zur Umpositionierung von Teilen verwendbaren Handhabungsgerätes in perspektivischer Darstellung,
- Figur 2: die Arbeitsvorrichtung aus Figur 1 in einer Darstellung als vereinfachtes Schaltbild unter zusätzlicher Abbildung der fluidtechnischen Verschaltungsmaßnahmen,
- Figur 3: in schematischer Darstellung eine weitere Bauform der erfindungsgemäßen Arbeitsvorrichtung, wobei als Pneumatikantrieb im Gegensatz zu dem bei der Bauform gemäß Figuren 1 und 2 eingesetzten Drehantrieb ein Linearantrieb vorhanden ist, und
- Figur 4: eine bezüglich der Bauform gemäß Figur 3 modifizierte weitere Ausführungsform der erfindungsgemäßen Arbeitsvorrichtung.

Allen Ausführungsbeispielen der mit Druckluft betriebenen Arbeitsvorrichtung ist gemeinsam das Vorhandensein eines Pneumatikantriebes 1, der ein Antriebsgehäuse 2 aufweist, in dem sich ein oszillierend hin und her bewegbarer Arbeitskolben 3 befindet.

Der Arbeitskolben 3 unterteilt den Innenraum des Antriebsgehäuses 2 in eine erste und eine zweite Arbeitskammer 4, 5. Die erste Arbeitskammer 4 steht mit einer ersten fluidischen Steuerleitung 6 und die zweite Arbeitskammer 5 mit einer zweiten fluidischen Steuerleitung 7 in Verbindung. Beide Steuerleitungen 6, 7 sind andererseits an Steuermittel in Gestalt eines elektrisch betätigbaren Steuerventils 8 angeschlossen, die eine gesteuerte Druckluftbeaufschlagung der beiden Arbeitskammern 4, 5 ermöglichen. Das Steuerventil 8 ist beim Ausführungsbeispiel ein 5/2-Wegeventil. Alternativ könnten die Steuermittel auch beispielsweise zwei aufeinander abgestimmt betätigbare 3/2-Wegeventile beinhalten.

Das Steuerventil 8 ist in an sich bekannter Weise an eine Druckluftquelle 12 angeschlossen und besitzt mit der Atmosphäre kommunizierende Ausgänge 13. Durch mindestens einen elektrischen Ventilantrieb 14, der an eine nicht näher dargestellte elektronische Steuereinrichtung der Steuermittel angeschlossen ist, kann die Schaltstellung des Steuerventils 8 vorgegeben werden.

Je nach Schaltstellung des Steuerventils 8 wird die jeweils eine Arbeitskammer auf Beaufschlagung geschaltet, steht also mit der Druckluftquelle 12 in Verbindung, während gleichzeitig die jeweils andere Arbeitskammer auf Entlüftung geschaltet wird und mit der Atmosphäre in Verbindung steht. Durch das dadurch in den beiden Arbeitskammern 4, 5 herrschende Druckgefälle wird der Arbeitskolben 3 zu alternativ einer von zwei einander entgegengesetzt gerichteten Hubbewegungen 15, 16 angetrieben. Letztere sind in der Zeichnung durch Pfeile angedeutet. Es ist also eine hin und her gehende, oszillierende Bewegung des Arbeitskolbens 3 erhältlich.

Bei der Arbeitsvorrichtung der Figuren 1 und 2 ist der Pneumatikantrieb 1 als Drehantrieb 1a ausgebildet. Sein Arbeitskolben 3 ist flügelartig ausgebildet und verschwenkbar gelagert, so dass es sich bei den beiden Hubbewegungen 15, 16 um einander entgegengesetzt gerichtete Schwenkbewegungen handelt. Der Arbeitskolben 3 ist drehfest mit einer Abtriebswelle 17 verbunden, die durch die Schwenkbewegung des Arbeitskolbens 3 zu einer Drehbewegung um ihre eigene Achse in der einen oder anderen Richtung antreibbar ist. Der Drehantrieb 1a kann beispielsweise in der in der DE 39 41 255 C2 beschriebenen Weise ausgebildet sein.

Bei den Ausführungsbeispielen der Figuren 3 und 4 ist der Pneumatikantrieb 1 ein Linearantrieb 1b, so dass die Hubbewegungen 15, 16 des Arbeitskolbens 3 Linearbewegungen sind. Beispielhaft ist der Linearantrieb 1b ein kolbenstangenloser Linearantrieb, dessen Antriebsgehäuse 2 einen Längsschlitz aufweist, der von einem mit dem Arbeitskolben 3 bewegungsgekoppelten Mitnehmer 18 durchsetzt ist, von dem extern die Hubbewegungen 15, 16 abgegriffen werden können. Der grundsätzliche Aufbau des Linearantriebes 1b kann beispielweise dem in der EP 1 426 623 A beschriebenen entsprechen.

Bei einem mit einer Kolbenstange ausgestatteten Linearantrieb würde der Bewegungsabgriff an einer mit dem Arbeitskolben 3 verbundenen Kolbenstange stattfinden.

Bei allen Ausführungsbeispielen ist das Abtriebsteil 17, 18 des Pneumatikantriebes 1 mit einem Arbeitsteil 22 antriebsmäßig verbunden und treibt dieses bei Durchführung seiner Hubbewegungen 15, 16 zu einer durch einen Doppelpfeil angedeuteten, hin und her gehenden Arbeitsbewegung 23 an. Diese Arbeitsbewegung 23 ist bei allen Ausführungsbeispielen eine Linearbewegung, könnte aber ebenso eine Schwenk- bzw. Drehbewegung sein.

Im Falle der Figuren 1 und 2 bildet die Arbeitsvorrichtung ein zur Umpositionierung von Teilen 24 dienendes Handhabungsgerät. Dieses besitzt eine bevorzugt plattenartige Basis 25, an die der pneumatisch antreibbare Drehantrieb 1a rückseitig angebaut ist, wobei seine Abtriebswelle 17 die Basis 25 durchgreift und im Bereich der Vorderseite der Basis 25 einen radial abstehenden Schwenkarm 26 trägt, der durch die Drehbewegung der Abtriebswelle 17 zu einer hin und her gehenden Schwenkbewegung (Pfeil 27) antreibbar ist.

Der Schwenkarm 26 steht mit einem beim Ausführungsbeispiel stangenartigen Handhabungsteil 28 in antriebsmäßiger Verbindung, das an einem Schlitten 32 in Richtung einer ersten Bewegungsachse 33 verschiebbar geführt ist, so dass es relativ zu dem Schlitten 32 eine durch einen Doppelpfeil angedeutete erste Linearbewegung 35 ausführen kann. Der Schlitten 32 seinerseits ist an einer bezüglich der Basis 25 ortsfesten Linearführungseinrichtung 37 in Richtung einer zu der ersten Bewegungsachse 33 rechtwinkeligen zweiten Bewegungsachse 34 verstellbar geführt, so dass er eine zu der ersten Linearbewegung 35 rechtwinkelige zweite Linearbewegung 36 entlang der zweiten Bewegungsachse 34 ausführen kann. Somit liegt insgesamt eine Kreuzschlittenführung vor, die es ermöglicht, das Handhabungsteil 28 einschließlich eines daran angeordneten, gesteuert betätigbaren Greifers 38 in einem zweidimensionalen Koordinatensystem zu verfahren und zu positionieren.

Die hierbei von dem Handhabungsteil 28 bzw. dem Greifer 38 ausgeführte Bewegungsbahn 42 wird durch eine bezüglich der Basis 25 ortsfeste Bahnvorgabekurve 43 definiert. Mit dieser steht das Handhabungsteil 28 durch einen Kurvenfolger 44 in Eingriff. Die Bahnvorgabekurve 43 erstreckt sich ein Stück weit um die von der Abriebswelle 17 definierte Schwenkachse 45 des Schwenkarmes 26 herum.

Der Schwenkarm 26 greift derart an dem Handhabungsteil 28 an, dass er bei seiner Schwenkbewegung 27 eine Verlagerung des Kurvenfolgers 44 entlang der Bahnvorgabekurve 43 veranlasst, woraus die schon erwähnte Bewegungsbahn 42 entsteht, die beim Ausführungsbeispiel eine U-förmige Gestalt hat. Die Bahnvorgabekurve 43 ist entsprechend der gewünschten Bewegungsbahn 42 beim Ausführungsbeispiel ebenfalls U-förmig gestaltet, so dass der Kurvenfolger 44 bei seiner der Bewegungsbahn 42 folgenden Bewegung gleichzeitig seinen Abstand bezüglich der Schwenkachse 45 variiert. Damit diese überlagerte Bewegung möglich ist, erfolgt die antriebsmäßige Bewegungskopplung zwischen dem Schwenkarm 26 und dem Handhabungsteil 28 über einen im Schwenkarm 26 ausgebildeten Längsschlitz 46. Dessen Schlitzflanken übertragen die Antriebskraft, bei gleichzeitiger Gestattung einer Relativbewegung entlang des Längsschlitzes 46 zur Nachvollziehung der erwähnten Radialbewegung.

Pro Hubbewegung des Arbeitskolbens 3 findet ein Handhabungszyklus statt, bei dem der Greifer 38 die Handhabungsbahn 42 einmal durchläuft, einschließlich zweier von den U-Schenkeln definierter linearer Endabschnitte 42a, 42b. Beim Durchlaufen dieser linearen Endabschnitte 42a, 42b führt der Schlitten 32 seine Arbeitsbewegung 23 aus, bei der es sich zunächst um eine Hinbewegung und anschließend um eine entgegengesetzt orientierte Herbewegung handelt.

Der gleiche Bewegungsablauf findet mit umgekehrten Vorzeichen statt, wenn der Arbeitskolben 3 anschließend zu seiner entgegengesetzten Hubbewegung angetrieben wird, so dass er wieder in die Ausgangsstellung zurückkehrt.

Der Schlitten 32 bildet das durch den Pneumatikantrieb 1 zu einer Arbeitsbewegung 23 antreibbare Arbeitsteil 22. Aus dem zuvor Geschilderten ist ersichtlich, dass die kinematische Kopplung so ausgeführt ist, dass das Arbeitsteil 22 pro in einer Richtung verlaufender Hubbewegung 15 bzw. 16 des Arbeitskolbens 3 eine linear sowohl hin als auch her gehende Hubphase der Arbeitsbewegung 23 ausführt. Das Arbeitsteil 22 wird also pro Hubbewegung des Arbeitskolbens 3 zunächst ausgelenkt und dann wieder in seine Grundstellung zurückgebracht.

Anders ist dies bei der Ausführungsform der Figuren 3 und 4. Hier ist das schlittenartige Arbeitsteil 22 derart direkt mit dem Arbeitskolben 3 bewegungsgekoppelt, dass die Arbeitsbewegung 23 synchron mit den Hubbewegungen 15, 16 verläuft und sich das Arbeitsteil 22 pro Hubbewegung des Arbeitskolbens 3 ebenfalls in nur einer Richtung verlagert.

Bei allen Ausführungsbeispielen ist der Pneumatikantrieb 1 für jede Hubbewegung mit Mitteln 47 zur Abluftdrosselung ausgestattet. Diese beinhalten eine in eine jeweilige Steuerleitung 6, 7 eingeschaltete, hinsichtlich ihrer Drosselungsintensität bevorzugt einstellbare Drossel 48 und ein dieser parallelgeschaltetes Rückschlagventil 52. Das Rückschlagventil 52 ist so ausgeführt, dass es eine Druckluftströmung hin zur angeschlossenen Arbeitskammer 4, 5 zulässt und in der Gegenrichtung sperrt. Die aus einer jeweiligen Arbeitskammer 4, 5 verdrängte Druckluft kann mithin stets nur über eine Drossel 48 abströmen, also mit einer wunschgemäß verringerten Strömungsrate, so dass über die gewählte Drosselungseinstellung die Hubgeschwindigkeit des Arbeitskolbens beeinflusst werden kann.

Jede Arbeitsvorrichtung ist zusätzlich mit pneumatischen Dämpfungsmitteln 53 ausgestattet, die zu einer Verlangsamung des Arbeitskolbens 3 beitragen, wenn sich dieser einer Endlage annähert. Die Dämpfungsmittel 53 beeinflussen die Kolbengeschwindigkeit hierbei jedoch zweckmäßigerweise nur indirekt, indem sie nicht direkt mit dem Arbeitskolben 3, sondern mit dem von diesem angetriebenen Arbeitsteil 22 zusammenwirken. Dadurch wird die Mitnahmeverbindung zwischen dem Arbeitskolben 3 und dem in der Regel eine größere Masse aufweisenden Arbeitsteil 22 vor Überbeanspruchung geschützt. Allerdings wäre auch ein direktes Zusammenwirken mit dem Arbeitskolben möglich.

Die Dämpfungsmittel 53 enthalten beim Ausführungsbeispiel der Figuren 1 und 2 einen und beim Ausführungsbeispiel der Figuren 3 und 4 zwei pneumatische Dämpfungszylinder 54. Diese Dämpfungszylinder 54 sind konventionell nach Art sogenannter einfachwirkender Pneumatikzylinder ausgebildet und besitzen ein Zylindergehäuse 55 mit einem darin unter Abdichtung verschiebbar geführten Kolben 56, der mit einer einseitig aus dem Zylindergehäuse 55 herausgeführten Kolbenstange 57 verbunden ist. Kolben 56 und Kolbenstange 57 bilden gemeinsam das bewegliche Dämpfungsglied 58 des Dämpfungszylinders 54, wobei die auf der der Kolbenstange 57 entgegengesetzten Seite des Kolbens 56 liegende Zylinderkammer eine Dämpfungskammer 62 noch zu beschreibender Funktion bildet. Die entgegengesetzte Zylinderkammer steht über einen Entlüftungsanschluss 63 in ständiger ungedrosselter Verbindung mit der Atmosphäre.

Bei ausgefahrenem Dämpfungsglied 58 besitzt das Volumen der Dämpfungskammer 62 ein Maximum. Die das Volumen der Dämpfungskammer 62 vergrößernde Bewegung des Dämpfungsgliedes 58 sei als Ausfahrbewegung 64 bezeichnet. Die entgegengesetzte Bewegung des Dämpfungsgliedes 58, im Rahmen derer sich das Volumen der Dämpfungskammer 62 verringert, sei als Dämpfungsbewegung 65 bezeichnet.

Die Dämpfungswirkung eines jeweiligen Dämpfungszylinders 54 basiert darauf, dass das ausgefahrene Dämpfungsglied 58 zumindest während einer gewünschten Dämpfungsphase direkt oder indirekt durch den Arbeitskolben 3 beaufschlagt und dadurch zur Ausführung der Dämpfungsbewegung 65 veranlasst wird. Beim Ausführungsbeispiel ist jeweils eine indirekte Beaufschlagung durch das vom Arbeitskolben 3 angetriebene Arbeitsteil 22 vorgesehen.

Bei dieser Dämpfungsbewegung 65 wird durch das Dämpfungsglied 58 die in der Dämpfungskammer 62 befindliche Druckluft ausgestoßen. Dieser Druckluftausstoß geschieht gemeinsam mit dem Ausstoß der Druckluft aus der momentan auf Entlüftung geschalteten Arbeitkammer des Pneumatikantriebes 1 über die in die zugeordnete Steuerleitung 6 bzw. 7 eingeschaltete Drossel 48 hinweg. Daraus resultiert ein Luftrückstau mit der Folge einer abgebremsten Dämpfungsbewegung 65 und einer daraus resultierenden Verringerung der Geschwindigkeit der Arbeitsbewegung 23 bzw. Hubbewegung 15, 16. Zumindest während dieser Dämpfungsphase sind der Pneumatikantrieb 1 und der mindestens eine Dämpfungszylinder 54 derart fluidtechnisch miteinander verschaltet, dass die Dämpfungskammer des zugehörigen Dämpfungszylinders 54 auf der den Steuermitteln 8 entgegengesetzten Stromaufseite der Drossel 48 mit der auf Entlüftung geschalteten Arbeitskammer 4 bzw. 5 verbunden ist.

Befindet sich ein Dämpfungszylinder 54 außerhalb der Dämpfungsphase, führt also momentan keine Dämpfungsbewegung aus, wird durch die fluidtechnische Verschaltung erreicht, dass die Dämpfungskammer 62 entweder - wie beim Ausführungsbeispiel der Figuren 1 und 2 - ebenfalls mit der momentan auf Entlüftung geschalteten Arbeitskammer verbunden ist oder - wie beim Ausführungsbeispiel der Figuren 3 und 4 - mit einer auf Beaufschlagung geschalteten Arbeitskammer des Pneumatikantriebes 1 in Verbindung steht. Dadurch wird dam Dämpfungsglied 58 außerhalb der Dämpfungsphase mit einer in der Ausfahrrichtung wirksamen pneumatischen Druckkraft beaufschlagt, die das Ausfahren des Dämpfungsgliedes 58 zur Folge hat oder zumindest unterstützt.

Bei den Ausführungsbeispielen der Figuren 3 und 4 sind zwei Dämpfungszylinder 54 vorhanden, die jeweils für eine Dämpfungsphase bei einer der beiden Hubbewegungen 15, 16 zuständig sind. Die Dämpfungskammer 62 eines jeweiligen Dämpfungszylinders 54 ist stromauf der Drossel 48 ständig mit derjenigen Arbeitskammer 4, 5 fluidisch verbunden, die bei der zu dämpfenden Hubbewegung 15, 16 auf Entlüftung geschaltet ist.

In Figuren 3 und 4 ist eine Zwischenstellung des Arbeitskolbens 3 und des Arbeitsteils 22 gezeigt, wie sie bei der einen oder anderen Hubbewegung 15, 16 auftreten kann. Das Arbeitsteil 22 ist dabei noch nicht mit einem Dämpfungsglied 58 bewegungsgekoppelt und führt eine allein von der Einstellung der Drossel 48 beeinflusste ungedämpfte Hubbewegung aus. Die Dämpfungsphase beginnt, wenn das Arbeitsteil 22 im Rahmen der Hubbewegung auf die ihm entgegenragende Kolbenstange 57 des einen oder anderen Dämpfungsgliedes 58 aufprallt, wie dies strichpunktiert bei 66 angedeutet ist. Ab diesem Moment wird das Dämpfungsglied 58 vom Abtriebsteil 22 bzw. vom Arbeitskolben 3 mitgenommen und es wird die bis dahin in der Dämpfungskammer 62 eingeschlossene Druckluft unter Hervorrufung der Dämpfungsbewegung verdrängt.

Gleichzeitig wird aber über die jeweils andere, durch das Steuerventil 8 auf Beaufschlagung geschaltete Steuerleitung hinweg Druckluft nicht nur in die eine Arbeitskammer, sondern auch in die an diese angeschlossene Dämpfungskammer 62 des zugeordneten Dämpfungszylinders 54 eingespeist. Dies führt dazu, dass das Dämpfungsglied 58 des momentan in Dämpfungshinsicht nicht aktiven Dämpfungszylinders 54 in die Bereitschaftsposition ausgefahren wird, so dass sie für eine Dämpfungsbewegung bei der umgekehrten Hubbewegung des Arbeitskolbens 3 zur Verfügung steht.

Das zuvor geschilderte Funktionsprinzip gilt sowohl für die Ausführungsform der Figur 3 als auch diejenige der Figur 4. Letztere zeichnet sich darüber hinaus allerdings noch dadurch aus, dass eine weitere Drossel 66 in die Verbindung zwischen die Dämpfungskammer 62 eines jeweiligen Dämpfungszylinders 54 und die damit verbundene Arbeitskammer 4, 5 eingeschaltet ist, und zwar so, dass diese weitere Drossel 66 außerhalb der Verbindung zwischen der betreffenden Arbeitskammer und der vorgeschalteten Drossel 48 liegt. Auf diese Weise wird erreicht, dass in der unmittelbaren Verbindung zwischen dem Steuerventil 8 und einer Arbeitskammer 4, 5 nur die für die Abluftdrosselung zuständige Drossel 48 angeordnet ist, während in der Verbindung zwischen dem Steuerventil 8 und einer jeweiligen Dämpfungskammer 62 zusätzlich zu der Drossel 48 auch noch die in Reihe geschaltete weitere Drossel 66 liegt.

Die weitere Drossel 66 beeinflusst nicht die Hubgeschwindigkeit des Arbeitskolbens 3, sondern wirkt sich lediglich auf die Dämpfungsintensität des angeschlossenen Dämpfungszylinders 54 aus. Somit können die Dämpfungsintensität der Dämpfungszylinder 54 und die Hubgeschwindigkeit des Arbeitskolbens 3 weitgehend unabhängig voneinander eingestellt werden. Eine verstärkte Dämpfung wirkt sich nicht auf die Hubgeschwindigkeit des Arbeitskolbens 3 außerhalb der Dämpfungsphase aus.

Der weiteren Drossel 66 ist zweckmäßigerweise ein weiteres Rückschlagventil 67 parallel geschaltet, das eine Druckluftströmung hin zur angeschlossenen Dämpfungskammer 62 zulässt und in der Gegenrichtung unterbindet. Auf diese Weise wird bei auf Beaufschlagung geschalteter Steuerleitung 6, 7 eine rasche Befüllung der Dämpfungskammer 62 mit Druckluft erreicht, weil die weitere Drossel 66 hierbei umgangen wird.

Während also bei den Ausführungsbeispielen der Figuren 3 und 4 die Dämpfungskammer 62 eines jeweiligen Dämpfungszylinders 54 bei jeder Hubbewegung 15, 16 des Arbeitskolbens 3 mit ein und derselben Arbeitskammer 4 bzw. 5 in Fluidverbindung steht, so dass sie bei Beaufschlagung der angeschlossenen Arbeitskammer ebenfalls beaufschlagt und bei Entlüftung der angeschlossenen Arbeitskammer ebenfalls gedrosselt entlüftet wird, ist beim Ausführungsbeispiel der Figuren 1 und 2 eine dahingehende Verschaltung vorgesehen, dass bei Druckbeaufschlagung der jeweils einen Arbeitskammer 4, 5 eine Verbindung der Dämpfungskammer 62 des hier einzigen Dämpfungszylinders 54 mit der momentan entlüfteten anderen Arbeitskammer 5, 4 hervorgerufen wird.

Wie schon erläutert, führt beim Ausführungsbeispiel der Figuren 1 und 2 das Arbeitsteil 32 pro Hubbewegung des Arbeitskolbens 3 eine Oszillationsbewegung mit zwei einander entgegengesetzten Hubphasen aus, die dem Durchlaufen der beiden linearen Endabschnitte 42a, 42b der Bewegungsbahn 42 entsprechen. Der einzige Dämpfungszylinder 54 ist so angeordnet, dass lediglich zum Ende der jeweiligen zweiten Hubphase des Arbeitsteils 22 eine Dämpfungsphase zugeordnet ist. Bei der jeweiligen ersten Hubphase fährt das Dämpfungsglied 58 aus, um während der sich anschließenden zweiten Hubphase unter Ausführung der Dämpfungsbewegung 65 wieder einzufahren.

Die einzige Dämpfungskammer 62 ist nun durch Umschaltmittel 68 stromauf der in die beiden Steuerleitungen 6, 7 eingeschalteten Drosseln 48 an beide Steuerleitungen derart angeschlossen, dass die geschilderte Umschaltcharakteristik auftritt. Die Umschaltmittel 68 beinhalten vorzugsweise ein sogenanntes Zweidruckventil mit einem an die Dämpfungskammer 62 angeschlossenen Arbeitsanschluss 69 und zwei an je eine der beiden Steuerleitungen 6, 7 angeschlossenen Steueranschlüssen 73, 74. Durch den an den beiden Steueranschlüssen 73, 74 anliegenden Differenzdruck wird das Ventilglied 76 der Umschaltmittel 68 in jeweils eine von zwei möglichen Schaltstellungen geschaltet, wobei dann der den niedrigeren Druck aufweisende Steueranschluss mit dem Arbeitsanschluss 69 verbunden ist und der den höheren Druck aufweisende Steueranschluss abgesperrt ist.

Somit wird das als Umschaltventil fungierende Zweidruckventil über die durch das Steuerventil 8 momentan auf Beaufschlagung geschaltete Steuerleitung so umgeschaltet, dass die momentan auf Entlüftung geschaltete andere Steuerleitung mit der Dämpfungskammer 62 verbunden ist. Die einmal eingestellte Verbindung liegt während einer jeweiligen gesamten Hubbewegung 15 bzw. 16 des Arbeitskolbens 3 vor, also bei beiden hierbei stattfindenden Hubphasen des Arbeitsteils 22. Somit wird die Dämpfungskammer 62 pro Hubbewegung zunächst bei ausfahrendem Dämpfungsglied 58 mit Druckluft aus der momentan entlüfteten Steuerleitung gefüllt und wird bei der anschließenden Dämpfungsphase die in der Dämpfungskammer 62 befindliche Druckluft in die gleiche Steuerleitung zurück ausgestoßen, so dass sie über die zugeordnete Drossel 48 hinweg gedrosselt abströmt, bei gleichzeitiger Dämpfungswirkung.

Während bei dem Ausführungsbeispiel der Figuren 1 und 2 eine ständige Mitnahmeverbindung zwischen dem Dämpfungsglied 58 und dem Arbeitsteil 22 und somit dem Arbeitskolben 3 vorliegt, kann hier auch eine nur lose Verbindung vorhanden sein, derart, dass das Arbeitsteil 22 nur in der Richtung der Dämpfungsbewegung 65 eine Antriebskraft auf das Dämpfungsglied 58 ausüben kann und nicht auch bei der entgegengesetzten Ausfahrbewegung. Die feste Verbindung hat allerdings den Vorteil, dass die Ausfahrbewegung des Dämpfungsgliedes 58 mit der entsprechend gerichteten Bewegung des Arbeitsteils 22 synchronisiert ist und auch bei hoher Arbeitsgeschwindigkeit während der anschließenden Dämpfungsphase der gesamte Dämpfungshub zur Verfügung steht. Insbesondere bei geringen Arbeitsgeschwindigkeiten kann jedoch der in der an die momentan entlüftete Steuerleitung angeschlossenen Dämpfungskammer herrschende Rückstaudruck gleichwohl ausreichen, um die volle Ausfahrbewegung zu gewährleisten.

Das beschriebene Zusammenschalten einer Dämpfungskammer 62 und einer Arbeitskammer 4, 5 geschieht insbesondere dadurch, dass eine von der Dämpfungskammer 62 wegführende Zweigleitung 75 stromauf der Drossel 48 an die zugeordnete erste bzw. zweite Steuerleitung 6, 7 angeschlossen ist (Anschlussstelle 76). Es wäre allerdings auch möglich, die Zweigleitung 75 direkt in die zugeordnete Arbeitskammer 4, 5 einmünden zu lassen. Auf jeden Fall befindet sich bei der Ausführungsform der Figur 4 die weitere Drossel 66 im Verlauf der Zweigleitung 75.

## Patentansprüche

1. Mit Druckluft betriebene Arbeitsvorrichtung, mit einem Pneumatikantrieb (1), dessen Arbeitskolben (3) durch von Steuermitteln (8) gesteuerte Druckluftbeaufschlagung wenigstens einer der von ihm begrenzten Arbeitskammern (4, 5) über eine an die betreffende Arbeitskammer (4, 5) angeschlossene, eine Drossel (48) enthaltene Steuerleitung (6, 7) hinweg oszillierend zu einander entgegengesetzten Hubbewegungen (15, 16) antreibbar ist, und mit mindestens einem pneumatischen Dämpfungszylinder (54), der ein eine Dämpfungskammer (62) begrenzendes bewegliches Dämpfungsglied (58) aufweist, das eine das Volumen der Dämpfungskammer (62) verringernde Dämpfungsbewegung (65) und eine dieser entgegengesetzte Ausfahrbewegung (64) ausführen kann, wobei es während einer Dämpfungsphase zur Durchführung der Dämpfungsbewegung (65) antriebsmäßig direkt oder indirekt durch den Arbeitkolben (3) beaufschlagt ist, wobei der Pneumatikantrieb (1) und der mindestens eine Dämpfungszylinder (54) derart fluidtechnisch miteinander verschaltet sind, dass die Dämpfungskammer (62) während der Dämpfungsbewegung (65) des Dämpfungsgliedes (58) auf der den Steuermitteln (8) entgegengesetzten Stromaufseite der Drossel (48) mit der auf Entlüftung geschalteten Arbeitskammer (4 bzw. 5) verbunden ist und außerhalb der Dämpfungsphase mit entweder ebenfalls einer auf Entlüftung geschalteten Arbeitskammer (4 bzw. 5) oder einer auf Beaufschlagung geschalteten Arbeitskammer (4 bzw. 5) des Pneumatikantriebes (1) in Verbindung steht.

2. Arbeitsvorrichtung nach Anspruch 1, **dadurch gekennzeichnet, dass** der Drossel (48) ein eine Druckluftströmung hin zur angeschlossenen Arbeitskammer (4, 5) zulassendes und in der Gegenrichtung sperrendes Rückschlagventil (52) parallel geschaltet ist.

3. Arbeitsvorrichtung nach Anspruch 1 oder 2, **dadurch gekennzeichnet, dass** zwischen die Drossel (48) und die Dämpfungskammer (62) des jeweiligen Dämpfungszylinders (54) außerhalb der zwischen der Drossel (48) und der zugeordneten Arbeitskammer (4, 5) vorliegenden Verbindung eine weitere Drossel (66) eingeschaltet ist.

4. Arbeitsvorrichtung nach Anspruch 3, **dadurch gekennzeichnet, dass** der weiteren Drossel (66) ein eine Druckluftströmung hin zur Dämpfungskammer (62) zulassendes und in der Gegenrichtung sperrendes Rückschlagventil (67) parallel geschaltet ist.

5. Arbeitsvorrichtung nach einem der Ansprüche 1 bis 4, **dadurch gekennzeichnet, dass** die Dämpfungskammer (62) des mindestens einen Dämpfungszylinders (54) bei jeder Hubbewegung (15, 16) des Arbeitskolbens (3) mit ein und derselben Arbeitskammer (4, 5) in Fluidverbindung steht, derart, dass sie bei Beaufschlagung der angeschlossenen Arbeitskammer (4, 5) ebenfalls beaufschlagt und bei Entlüftung der angeschlossenen Arbeitskammer ebenfalls gedrosselt entlüftbar ist.

6. Arbeitsvorrichtung nach einem der Ansprüche 1 bis 5, **gekennzeichnet durch** zwei Dämpfungszylinder (54), von denen der eine für eine Dämpfungsphase bei der einen Hubbewegung (15) und der andere für eine Dämpfungsphase bei der entgegengesetzten anderen Hubbewegung (16) zuständig ist, wobei ihre Dämpfungskammern (62) stromauf der jeweils zugeordneten Drossel (48) an unterschiedliche der Arbeitskammern (4, 5) angeschlossen sind, derart, dass die Dämpfungskammern (62) im auf Beaufschlagung geschalteten zustand der jeweils angeschlossenen Arbeitskammer (4, 5) ebenfalls beaufschlagt werden und **dadurch** das jeweils zugeordnete Dämpfungsglied (58) eine Druckbeaufschlagung im Ausfahrsinne erfährt, während im auf Entlüftung geschalteten Zustand einer Arbeitskammer (4, 5) auch die angeschlossene Dämpfungskammer (62) über die zugeordnete Drossel (48) hinweg entlüftbar ist.

7. Arbeitsvorrichtung nach einem der Ansprüche 1 bis 4, **gekennzeichnet durch** Umschaltmittel (68), die bei Druckbeaufschlagung der jeweils einen Arbeitskammer (4 bzw. 5) eine Verbindung der Dämpfungskammer (62) des mindestens einen Dämpfungszylinders (54) mit der momentan entlüfteten anderen Arbeitskammer (5 bzw. 4) hervorrufen.

8. Arbeitsvorrichtung nach Anspruch 7, **dadurch gekennzeichnet, dass** die Umschaltmittel (68) ein zum einen an die Dämpfungskammer (62) und zum anderen, stromauf der jeweils zugeordneten Drossel (48), an die beiden Arbeitskammern (4, 5) angeschlossenes, insbesondere als Zweidruckventil ausgebildetes Umschaltventil aufweisen, dessen Schaltstellung durch die zwischen den beiden Arbeitskammeranschlüssen (73, 74) herrschende Druckdifferenz vorgegeben wird.

9. Arbeitsvorrichtung nach einem der Ansprüche 1 bis 8, **dadurch gekennzeichnet, dass** der Arbeitskolben (3) über ein durch ihn angetriebenes Arbeitsteil (22) indirekt mit dem Dämpfungsglied (58) des mindestens einen Dämpfungszylinders (54) zusammenwirkt.

10. Arbeitsvorrichtung nach Anspruch 9 in Verbindung mit Anspruch 7 oder 8, **dadurch gekennzeichnet, dass** das Arbeitsteil (22) pro Hubbewegung (15, 16) des Arbeitskolbens (3) eine Oszillationsbewegung mit zwei einander entgegengesetzten Hubphasen ausführt.

11. Arbeitsvorrichtung nach Anspruch 10, **dadurch gekennzeichnet, dass** lediglich dem Ende einer Hubphase eine Dämpfungsphase zugeordnet ist.

12. Arbeitsvorrichtung nach einem der Ansprüche 1 bis 11, **dadurch gekennzeichnet, dass** die Dämpfungskammer (62) über eine Zweigleitung (75) an die zwischen den Steuermitteln (8) und der jeweiligen Arbeitskammer (4, 5) verlaufende Steuerleitung (6, 7) stromauf der in die Steuerleitung (6, 7) eingeschalteten Drossel (48) angeschlossen ist.

13. Arbeitsvorrichtung nach einem der Ansprüche 1 bis 12, **gekennzeichnet durch** eine Ausgestaltung als zur Umpositionierung von Teilen geeignetes Handhabungsgerät.

14. Arbeitsvorrichtung nach einem der Ansprüche 1 bis 13, **dadurch gekennzeichnet, dass** der Pneumatikantrieb ein Drehantrieb (la) ist.

15. Arbeitsvorrichtung nach einem der Ansprüche 1 bis 13, **dadurch gekennzeichnet, dass** der Pneumatikantrieb (1) ein Linearantrieb (1b) ist.

16. Arbeitsvorrichtung nach einem der Ansprüche 1 bis 15, **dadurch gekennzeichnet, dass** die Steuermittel (8) mindestens ein elektrisch betätigbares Steuerventil aufweisen.

## Claims

1. Pneumatically operated operating device, with a pneumatic drive (1), the operating piston (3) of which can be driven to perform oscillating stroking movements (15, 16) in opposite directions by means of the pressurisation of at least one of the operating chambers (4, 5) bounded thereby under the control of control means (8) via a control line (6, 7) connected to the respective operating chamber (4, 5) and containing a restrictor (48), and with at least one pneumatic damping cylinder (54) with a movable damping member (58) bounding a damping chamber (62) and capable of performing a damping movement (65) reducing the volume of the damping chamber (62) and an opposing extension movement (64), wherein it is, in a damping phase, directly or indirectly driven and pressurised by the operating piston (3) to perform the damping movement (65), wherein the pneumatic drive (1) and the at least one damping cylinder (54) are interconnected in terms of fluid technology, so that the damping chamber (62) is during the damping movement (65) of the damping member (58) connected to the operating chamber (4 or 5) set to venting on the upstream side of the restrictor (48) opposite the control means (8) and is outside the damping phase connected either to an operating chamber (4 or 5) of the pneumatic drive (1) which is likewise set to venting or to an operating chamber (4 or 5) set to pressurisation.

2. Operating device according to claim 1, **characterised in that** a check valve (52) allowing a compressed air flow towards the connected operating chamber (4, 5) and blocking in the opposite direction is connected in parallel with the restrictor (48).

3. Operating device according to claim 1 or 2, **characterised in that** a further restrictor (66) is installed between the restrictor (48) and the damping chamber (62) of the respective damping cylinder (54) outside the connection provided between the restrictor (48) and the associated operating chamber (4, 5).

4. Operating device according to claim 3, **characterised in that** a check valve (67) allowing a compressed air flow towards the damping chamber (62) and blocking in the opposite direction is connected in parallel with the restrictor (66).

5. Operating device according to any of claims 1 to 4, **characterised in that** the damping chamber (62) of the at least one damping cylinder (54) is in fluid connection with one and the same operating chamber (4, 5) in each stroking movement (15, 16) of the operating piston (3) in such a way that it can be pressurised as the connected operating chamber (4, 5) is pressurised and vented in a restricted manner as the connected operating chamber is vented.

6. Operating device according to any of claims 1 to 5, **characterised by** two damping cylinders (54), of which one is responsible for a damping phase during one stroking movement (15) and the other is responsible for a damping phase during the opposing stroking movement (16), wherein their damping chambers (62) are connected to different operating chambers (4, 5) upstream of the associated restrictor (48) in such a way that the damping chambers (62) are pressurised if the connected operating chamber (4, 5) is set to pressurisation, and in that the associated damping member (58) is pressurised towards extension, while the connected damping chamber (62) can likewise be vented via the associated restrictor (48) if an operating chamber (4, 5) is set to venting.

7. Operating device according to any of claims 1 to 4, **characterised by** switch-over means (68) establishing a connection between the at least one damping cylinder (54) and the currently vented other operating chamber (5 or 4) if one of the operating chambers (4 or 5) is pressurised.

8. Operating device according to claim 7, **characterised in that** the switch-over means (68) comprise a switch-over valve designed in particular as a dual-pressure valve, which is connected to the damping chamber (62) on the one hand and to the two operating chambers (4, 5) upstream of the associated restrictor (48) on the other hand, its switching position being predetermined by the pressure differential between the two operating chamber ports (73, 74).

9. Operating device according to any of claims 1 to 8, **characterised in that** the operating piston (3) indirectly acts together with the damping member (58) of the at least one damping cylinder (54) via an operating part (22) driven thereby.

10. Operating device according to claim 9 in conjunction with claim 7 or 8, **characterised in that** the operating part (22) performs an oscillating movement in two opposite stroke phases for each stroking movement (15, 16) of the operating piston (3).

11. Operating device according to claim 10, **characterised in that** a damping phase is allocated only to the end of a stroking phase.

12. Operating device according to any of claims 1 to 11, **characterised in that** the damping chamber (62) is, via a branch line (75), connected to the control line (6, 7) running between the control means (8) and each operating chamber (4, 5) upstream of the restrictor (48) installed into the control line (6, 7).

13. Operating device according to any of claims 1 to 12, **characterised by** being designed as a handling device suitable for the re-positioning of parts.

14. Operating device according to any of claims 1 to 13, **characterised in that** the pneumatic drive is a rotary drive (1 a).

15. Operating device according to any of claims 1 to 13, **characterised in that** the pneumatic drive is a linear drive (1 b).

16. Operating device according to any of claims 1 to 15, **characterised in that** the control means (8) comprise at least one electrically operated control valve.

## Revendications

1. Organe de travail entraîné par air comprimé, avec un entraînement pneumatique (1) dont le piston de travail (3) peut être entraîné de manière oscillante pour exécuter des mouvements opposés (15, 16) par exposition à de l'air comprimé, sous le contrôle de moyens de commande (8), d'au moins une chambre de travail (4, 5) délimitée par lui, par l'intermédiaire d'une conduite de commande (6, 7) contenant un étranglement (48) et raccordée à la chambre de travail (4, 5) concernée, et avec au moins un vérin d'amortissement pneumatique (54) qui présente un organe d'amortissement (58) mobile délimitant une chambre d'amortissement (62), qui peut exécuter un mouvement d'amortissement (65) réduisant le volume de la chambre d'amortissement (62) et un mouvement de sortie (64) opposé à celui-ci, en étant sollicité pendant une phase d'amortissement, pour exécuter le mouvement d'amortissement (65), directement ou indirectement par le piston de travail (3) en termes d'entraînement, l'entraînement pneumatique (1) et le vérin d'amortissement (54) au nombre d'au moins un étant montés ensemble, en termes d'écoulement de fluide, de telle manière que, pendant le mouvement d'amortissement (65) de l'organe d'amortissement (58), la chambre d'amortissement (62) est reliée à la chambre de travail (4 resp. 5) mise en purge du côté amont de l'étranglement (48) opposé aux moyens de commande (8) et, en dehors de la phase d'amortissement, est en liaison soit avec une chambre de travail (4 resp. 5) également mise en purge, soit avec une chambre de travail (4 resp. 5) de l'entraînement pneumatique (1) placée en exposition à la pression.

2. Organe de travail selon la revendication 1, **caractérisé en ce qu'**en parallèle sur l'étranglement (48) est monté un clapet anti-retour (52) permettant un écoulement d'air comprimé en direction de la chambre de travail (4, 5) raccordée et réalisant une obturation dans la direction opposée.

3. Organe de travail selon la revendication 1 ou 2, **caractérisé en ce qu'**entre l'étranglement (48) et la chambre d'amortissement (62) du vérin d'amortissement (54) respectif, un autre étranglement (66) est monté à l'extérieur de la liaison existant entre l'étranglement (48) et la chambre de travail (4, 5) associée.

4. Organe de travail selon la revendication 3, **caractérisé en ce qu'**en parallèle sur l'autre étranglement (66) est monté un clapet anti-retour (67) permettant un écoulement d'air comprimé en direction de la chambre d'amortissement (62) et réalisant une obturation dans la direction opposée.

5. Organe de travail selon l'une des revendications 1 à 4, **caractérisé en ce que** la chambre d'amortissement (62) du vérin d'amortissement (54) au nombre d'au moins un, à chaque course (15, 16) du piston de travail (3), est en liaison de fluide avec une seule et même chambre de travail (4, 5), de telle manière qu'en cas d'exposition à la pression des chambres de travail (4, 5) raccordées, elle est également exposée et peut être purgée également avec étranglement en cas de purge de la chambre de travail raccordée.

6. Organe de travail selon l'une des revendications 1 à 5, **caractérisé par** deux vérins d'amortissement (54), dont le premier est responsable d'une phase d'amortissement pendant la première course (15) et l'autre est responsable d'une phase d'amortissement pendant l'autre course (16) opposée, leurs chambres d'amortissement (62) étant raccordées à des chambres de travail (4, 5) différentes en amont de l'étranglement (48) respectif associé, de telle manière que, dans l'état exposé à la pression des chambres de travail (4, 5) respectives raccordées, les chambres d'amortissement (62) sont également exposées à la pression et l'organe d'amortissement (58) respectif associé subit ainsi une exposition à la pression dans le sens d'une sortie, tandis que, dans l'état purgé d'une chambre de travail (4, 5), la chambre d'amortissement (62) raccordée peut également être purgée par l'intermédiaire de l'étranglement (48) associé.

7. Organe de travail selon l'une des revendications 1 à 4, **caractérisé par** des moyens d'inversion (68) qui, en cas d'exposition à la pression d'une chambre de travail (4, resp. 5) respective, établissent une liaison de la chambre d'amortissement (62) du vérin d'amortissement (54) au nombre d'au moins un avec l'autre chambre de travail (5, resp. 4) alors purgée.

8. Organe de travail selon la revendication 7, **caractérisé en ce que** les moyens d'inversion (68) présentent une vanne d'inversion, conformée en particulier en vanne bi-pression, raccordée d'une part à la chambre d'amortissement (62) et d'autre part, en amont de l'étranglement respectif (48) associé, aux deux chambres de travail (4, 5), vanne dont la position est imposée par la différence de pression régnant entre les deux raccords de chambre de travail (73, 74).

9. Organe de travail selon l'une des revendications 1 à 8, **caractérisé en ce que** le piston de travail (3) coopère indirectement avec l'organe d'amortissement (58) du cylindre d'amortissement (54) au nombre d'au moins un par l'intermédiaire d'une partie d'entraînement (22) entraînée par lui.

10. Organe de travail selon la revendication 9 rattachée à la revendication 7 ou 8, **caractérisé en ce que** la partie de travail (22) exécute à chaque course (15, 16) du piston de travail (1) un mouvement oscillant avec deux phases de déplacement opposées.

11. Organe de travail selon la revendication 10, **caractérisé en ce qu'**une phase d'amortissement n'est associée qu'à la fin d'une phase de déplacement.

12. Organe de travail selon l'une des revendications 1 à 11, **caractérisé en ce que** la chambre d'amortissement (62) est raccordée par une conduite de dérivation (75) à la conduite de commande (6, 7) s'étendant entre les moyens de commande (8) et la chambre de travail (4, 5) respective, en amont de l'étranglement (48) intercalé sur la conduite de commande (6,7).

13. Organe de travail selon l'une des revendications 1 à 12, **caractérisé par** une configuration sous forme d'appareil de manutention convenant pour le repositionnement de pièces.

14. Organe de travail selon l'une des revendications 1 à 13, **caractérisé en ce que** l'entraînement pneumatique est un entraînement rotatif (1a).

15. Organe de travail selon l'une des revendications 1 à 13, **caractérisé en ce que** l'entraînement pneumatique (1) est un entraînement linéaire (1 b).

16. Organe de travail selon l'une des revendications 1 à 15, **caractérisé en ce que** les moyens de commande (8) présentent au moins une vanne de commande à actionnement électrique.
